# EUROPÄISCHE PATENTSCHRIFT

(11) **EP 4 054 937 B1**
(45) Veröffentlichungstag und Bekanntmachung des Hinweises auf die Patenterteilung: **19.07.2023**
(21) Anmeldenummer: 20801164.3
(22) Anmeldetag: 16.10.2020
(51) Int. Cl.: B65B 7/16, B65B 59/00, B65B 61/00, B65B 61/24

(54) **VERFAHREN, RILLSTATION UND RILLWERKZEUG ZUM AUTOMATISCHEN RILLEN EINER FALTKISTE MIT EINGESETZTEM PACKGUT**
PROCESS, CREASING STATION AND CREASING TOOL FOR AUTOMATIC CREASING OF A FOLDING BOX WITH INSERTED PACKAGING GOODS
PROCÉDÉ, STATION ET OUTIL DE RAINAGE AUTOMATIQUE D'UNE BOÎTE PLIABLE AVEC DES PRODUITS D'EMBALLAGE INSÉRÉS

(30) Priorität: 05.11.2019 DE 102019129790
(43) Veröffentlichungstag der Anmeldung: 14.09.2022
(73) Patentinhaber: Opitz Packaging Systems GmbH, 37589 Kalefeld (DE)
(72) Erfinder: OPITZ, Günther, 37589 Kalefeld (DE)
(74) Vertreter: DREISS Patentanwälte PartG mbB
(86) Internationale Anmeldenummer: PCT/EP2020/079211
(87) Internationale Veröffentlichungsnummer: WO 2021/089302

(56) Entgegenhaltungen:
- EP-A1- 2 684 802
- DE-B- 1 214 134
- DE-T2- 69 405 954

## Beschreibung

### Gebiet der Erfindung

Die Erfindung betrifft ein Verfahren zum automatischen Rillen einer Faltkiste mit eingesetztem Packgut.

### Stand der Technik

Millionen Faltkisten werden täglich in Deutschland und anderen Ländern mit Packgut bepackt und als Pakete versandt. Dabei wird oftmals Packgut in übergroßen Faltkisten verschickt. Um etwaige Transportschäden des Packguts in den übergroßen Faltkisten zu vermeiden, werden die Hohlräume der mit Packgut versehenen Faltkisten regelmäßig mit Füllmaterial, wie Luftpolsterfolie oder Papier, aufgefüllt. Der Versender hat also zusätzliche Kosten für Füllmaterial aufzuwenden, das der Endkunde gewöhnlich nach dem Erhalt des Packguts direkt wieder entsorgt. Zudem berechnen sich die Versandkosten für Pakete in vielen Ländern nach dem Gewicht und Volumen des Pakets, sodass in der Verpackungs- und Versandlogistik ein großes Interesse daran besteht, Packgut in Faltkisten zu verschicken, deren Volumen an das Volumen des Packguts angepasst ist.

Um dies zu erreichen, werden zum einen Faltkisten verschiedener Formate mit unterschiedlichen Abmessungen verwendet. Das Volumen der Faltkiste wird günstigerweise für jedes Packgut kleinstmöglich gewählt. Zum anderen gibt es Ansätze, die Hohlräume mit Packgut bepackter Faltkisten zu reduzieren, indem das ungenutzte Volumen oberhalb des Packguts, das von den Deckelklappen der Faltkiste begrenzt wird, verkleinert wird.

So ist aus der DE 10 2012 004 208 B4 ein Verfahren zum automatischen Verschließen einer Faltkiste mit eingesetztem Packgut in einer Verschlussmaschine bekannt, bei dem Packgut in eine in vertikaler Richtung oben offene Faltkiste mit mehreren umlaufenden Rillen (Faltkanten), die auf unterschiedlichen Höhen vorgeprägt sind, eingesetzt wird. Anschließend wird die Faltkiste an ihren vertikalen Kanten bis zu einer der Füllhöhe des Packguts zugeordneten Rille eingeschnitten, die Seitenwände werden an besagter Rille gefaltet und die Faltkiste wird mittels der so entstandenen Deckelklappen verschlossen.

Nachteilig bei dem bekannten Verfahren ist, dass bei Faltkisten mit vorgeprägten Rillen, die bereits vor dem Falten und Bepacken der Faltkiste in den ungefalteten Faltkisten-Zuschnitt eingebracht wurden, die Höhe der Faltkiste nur bedingt an die Füllhöhe des eingesetzten Packguts angepasst werden kann. Die Füllhöhe kann je nach zu verpackendem Packgut stark schwanken und gegebenenfalls muss nicht nur seitlich, sondern auch oberhalb des Packguts Füllmaterial eingesetzt werden, um ein Hin- und Herbewegen des Packguts in der übergroßen Faltkiste zu vermeiden.

Aus der EP 3 284 687 A1 ist ein Verfahren zum Anpassen des Volumens einer Faltkiste an das Volumen des Packguts bekannt, bei dem nicht die Höhe, sondern die Tiefe der Faltkiste an die des Packguts angepasst wird. Dafür wird eine Faltkiste so vorgefaltet, dass ein Boden und drei Seitenwände ausgebildet sind. In die an einer Seite und nach oben hin offene Faltkiste wird das Packgut eingesetzt, wobei es ganz an die der offenen Seite gegenüberliegende Seitenwand geschoben wird. Dann werden der Boden und die zwei an die offene Seite angrenzenden Seitenwände gerillt, wobei die Rille unmittelbar neben dem Packgut eingeprägt wird. In einem nächsten Schritt werden die auf diese Weise definierten Boden- und Seitenklappen so zusammengeklappt, dass sich eine in vertikaler Richtung oben offene Faltkiste ergibt. Schließlich wird der Faltkiste ein Deckel aufgesetzt. Wie genau der Rillvorgang vonstattengeht und welche Rillwerkzeuge sich dafür eignen, ist nicht offenbart.

Ein alternatives Verfahren, bei dem eine Faltkiste erst im mit Packgut bepackten Zustand auf einer der Füllhöhe des Packguts zugeordneten Rillhöhe gerillt wird, ist in der EP 2 185 424 B1 offenbart.

Nachteilig hierbei ist, dass bislang kein Rillwerkzeug zum Rillen einer Faltkiste mit eingesetztem Packgut existiert, mit dem Faltkisten unterschiedlicher Abmessungen zügig hintereinander und auch in den Eckbereichen ordentlich gerillt werden können.

Die US 2015/0119216 A1 offenbart ein gattungsgemäßes Verfahren zum automatischen Rillen einer Faltkiste mit eingesetztem Packgut. Das Rillen der Seitenwände der Faltkiste erfolgt mittels einer Rillstation, die ein Rillwerkzeug mit einer drehbar gelagerten Rillrolle und einer drehbar gelagerten Gegendruckrolle umfasst. Die Rillrolle weist an ihrem Umfang quer zu ihrer Längsachse ein Profil zur Einprägung einer Rille auf; die Gegendruckrolle weist an ihrem Umfang ein zum Profil der Rillrolle komplementäres Gegenprofil auf. Eine der Rollen ist an einem steifen und die andere Rolle an einem klappbaren Arm befestigt, sodass durch eine Schwenkbewegung des klappbaren Arms der Abstand zwischen der Rolle und der Gegendruckrolle einstellbar ist. Die beiden Arme sind an einer gemeinsamen Halterung gehaltert und die Halterung ist zur dreidimensionalen Verfahrbarkeit des Rillwerkzeugs an einem Bewegungssystem befestigt. Zum Rillen einer Faltkiste wird zunächst eine in vertikaler Richtung oben offenen Faltkiste mit eingesetztem Packgut bereitgestellt. Anschließend werden die Abmessungen der Faltkiste und die Füllhöhe des Packguts ermittelt. Danach werden die Seitenwände der Faltkiste auf einer der ermittelten Füllhöhe zugeordneten Rillhöhe gerillt, wobei eine Seitenwand der Faltkiste zwischen der Rillrolle und der Gegendruckrolle eingeklemmt wird und die beiden Rollen ohne wiederholte Öffnungs- und Schließbewegungen sämtliche Seitenwände der Faltkiste umfahren, sodass eine einzige, umlaufende Rille erzeugt wird.

Nachteilig an dem bekannten Verfahren ist, dass beim Rillvorgang die Ecken der Faltkiste eingedrückt werden. Hinzu kommt, dass in nachteiliger Weise das Einstellen eines Abstands zwischen den beiden Rollen durch eine Schwenkbewegung der positionsbeweglichen Rolle erfolgt. Dies führt insbesondere bei Faltkisten mit größerer Wandstärke dazu, dass das Profil der Rillrolle und das dazu komplementäre Gegenprofil der Gegendruckrolle nicht exakt auf einer Höhe angeordnet sind und dementsprechend keine sauberen Rillen in die Seitenwände einer Faltkiste eingeprägt werden können.

Zum Rillen unterschiedlicher Werkstoffe und Werkstücke sind verschiedene Rillwerkzeuge bekannt. Die DE 2 061 973 beispielsweise offenbart ein Rillwerkzeug zum Rillen flächiger Werkstücke aus Pappe mit einer drehbar gelagerten Rillrolle und einer parallel zur Rillrolle drehbar gelagerten Gegendruckrolle, die einen festen Abstand zueinander aufweisen und jeweils beidseitig gehaltert sind.

Nachteilig bei der bekannten Vorrichtung ist, dass das Rillwerkzeug nicht geeignet ist, um eine Faltkiste mit bereits eingesetztem Packgut zu rillen.

Ein Rillwerkzeug, das zum Rillen einer Faltkiste mit eingesetztem Packgut geeignet ist, ist aus der DE 25 50 284 bekannt. Das Rillwerkzeug umfasst einen Satz Pressplatten und Pressglieder, wobei je eine Pressplatte und ein Pressglied für jede Seitenwand der Faltkiste vorhanden sind. Zum Rillen der Faltkiste auf einer der Füllhöhe des eingesetzten Packguts zugeordneten Rillhöhe werden die Pressplatten in horizontaler Lage längs der Innenseiten der Seitenwände in die Faltkiste eingeführt und kommen dort flach auf der Oberfläche des Packguts zum Liegen. Jede Pressplatte hat einen äußeren Rand zum Einpressen einer Rille in Zusammenwirkung mit dem zugeordneten Pressglied, das an der Außenseite der Seitenwand angeordnet ist. Durch Pressen der Pressglieder gegen die feststehenden Pressplatten wird eine Rille in die zwischen den Pressgliedern und Pressplatten angeordneten Seitenwände eingeprägt.

Nachteilig hierbei ist, dass die Anordnung der Pressplatten an einem lediglich vertikal verfahrbaren Rahmen fixiert ist, sodass die Vorrichtung nur zum Rillen von Faltkisten einer bestimmten Größe geeignet ist. Sollen Faltkisten mit anderen Abmessungen gerillt werden, müssen Schrauben gelöst und die Anordnung der Pressplatten verändert werden. Die Verwendung dieser Vorrichtung zum Rillen von Faltkisten unterschiedlicher Größen ist also kompliziert und umständlich. Darüber hinaus sollen die Pressplatten für den Rillvorgang auf dem Packgut zum Liegen kommen, sodass das Rillwerkzeug vornehmlich zum Rillen von Faltkisten, in denen flaches Packgut, beispielsweise Blattstapel oder Fliesen, eingesetzt ist, verwendet werden kann.

Ein alternatives Rillwerkzeug zum Rillen bzw. Sicken von dünnen Blechen ist in der EP 0 585 613 B1 offenbart. Das Rillwerkzeug umfasst eine drehbar gelagerte Rillrolle zum Rillen eines flächigen Werkstücks und eine parallel zur Rillrolle drehbar gelagerte Gegendruckrolle, die zur Einstellung eines gegenseitigen Abstands einseitig an einer gemeinsamen Halterung gegeneinander verfahrbar gehaltert sind.

Nachteilig bei diesem bekannten Rillwerkzeug ist, dass es so an einem Maschinenständer befestigt ist, dass die Längsachsen der Rillrolle und der Gegendruckrolle horizontal ausgerichtet sind, sodass das Werkzeug nicht geeignet ist, um eine in vertikaler Richtung oben offene Faltkiste mit bereits eingesetztem Packgut zu rillen. Stattdessen muss ein flächiges Werkstück zwischen der während des Rillvorgangs positionsfesten Rillrolle und Gegendruckrolle bewegt werden.

Aus der EP 2 684 802 A1 ist ein Ritzwerkzeug zum Einritzen der Seitenwände einer Faltkiste mit eingesetztem Packgut auf der Füllhöhe bekannt. Durch das Einritzen werden Deckelklappen definiert, die leicht umklappbar sind und die Faltkiste verschließen können. Das Ritzwerkzeug umfasst vier Ritzrollen sowie eine vertikal verfahrbare Stützeinrichtung mit vier Gegendruckplatten, wobei jeder Seitenwand der Faltkiste je eine Ritzrolle und eine Gegendruckplatte zugeordnet sind. Je eine Ritzrolle wird an der Außenseite einer Seitenwand der mit Packgut befüllten Faltkiste positioniert. Die Stützeinrichtung wird bis in die Faltkiste eingeführt, wobei die vier Gegendruckplatten jeweils über die gesamte Länge einer Seitenwand an deren Innenseite anliegen. Jede der Ritzrollen weist eine rotierende Messerscheibe auf, die beim Ritzvorgang in die Außenseite der Faltkistenseitenwand einschneidet, während die Gegendruckplatte auf der gegenüberliegenden Innenseite der Faltkistenseitenwand für Gegendruck sorgt.

Nachteilig bei diesem Werkzeug ist, dass die Seitenwände eingeritzt werden. Durch das Einritzen ist die Stapelfähigkeit der Kartons eingeschränkt, da diese Druckbelastungen von oben weniger gut aufnehmen können. Hinzu kommt, dass die Teile der Seitenwände, die als Deckelklappen dienen sollen, abreißen können, wenn die Seitenwände beim Ritzvorgang zu tief eingeschnitten werden. Darüber hinaus eignet sich die Vorrichtung aufgrund der festen Größe der Gegendruckplatten nicht für das Bearbeiten von Faltkisten unterschiedlicher Abmessungen.

Die WO 2016/151310 A1 offenbart eine Vorrichtung zum Anpassen des Volumens einer Faltkiste an das Volumen ihres Packguts mit zwei Rillstationen, die analog aufgebaut sind. Jede Rillstation umfasst ein Rillwerkzeug, bei dem jeweils zwei Rillzangen an einer gemeinsamen Halterung horizontal verfahrbar gehaltert sind. Die zwei gemeinsam gehalterten Rillzangen sind einander gegenüberliegenden Ecken einer Faltkiste zugeordnet. Jede Rillzange weist zwei zueinander korrespondierende Greifbacken mit einer rechtwinkligen Außen- bzw. Innenkante auf, zwischen denen die Ecke einer Faltkiste eingeklemmt werden kann, sodass bei ausreichend Druck eine Rille erzeugt wird.

Nachteilig beim Rillen einer Faltkiste mit dieser bekannten Vorrichtung ist, dass die Faltkiste zwei Rillstationen durchlaufen muss, damit in allen Seitenwänden eine Rille eingeprägt wird. Zudem ist die Vorrichtung nicht für das Rillen von Faltkisten unterschiedlichster Abmessungen geeignet. Damit mit dieser bekannten Vorrichtung eine umlaufende Rille in die vier Seitenwände der Faltkiste eingeprägt werden kann, muss die Breite einer jeden Seitenwand mindestens die einfache und maximal die doppelte Länge der Außen- bzw. Innenkanten der Rillzangen betragen.

Alle bekannten Rillwerkzeuge und Verfahren zum Rillen einer Faltkiste sind noch nicht optimal ausgebildet.

### Aufgabenstellung

Es ist daher die Aufgabe der vorliegenden Erfindung, ein Verfahren zum automatischen Rillen einer Faltkiste mit eingesetztem Packgut vorzuschlagen, das ein zügiges, ordentliches Rillen der Seitenwände von Faltkisten unterschiedlicher Abmessungen erlaubt, ohne dass die Eckbereiche der Faltkiste beim Rillen eingedrückt werden.

### Darlegung der Erfindung

Die Aufgabe wird in Verbindung mit den Merkmalen des Oberbegriffs von Anspruch 1 dadurch gelöst, dass die Gegendruckrolle parallel zur Rillrolle gelagert ist, dass die Gegendruckrolle und die Rillrolle zur Einstellung eines gegenseitigen Abstands gegeneinander verfahrbar sind, und dass während des Rillvorgangs bei Erreichen des Rillwerkzeugs einer vertikalen Kante der Faltkiste die außerhalb der Faltkiste angeordnete Rolle um die innerhalb der Faltkiste angeordnete Rolle um 90° geschwenkt wird, wobei der Abstand zwischen der Rillrolle und der Gegendruckrolle verändert wird.

Erfindungsgemäß wird während des Rillvorgangs bei Erreichen des Rillwerkzeugs einer vertikalen Kante der Faltkiste die außerhalb der Faltkiste angeordnete Rolle um die innerhalb der Faltkiste angeordnete Rolle um 90° geschwenkt, wobei der Abstand zwischen der Rillrolle und der Gegendruckrolle verändert wird. Dabei wird beispielsweise bei der Schwenkung zwischen 0° und 45° der Abstand vergrößert und bei der Schwenkung zwischen 45° und 90° wieder verringert. Dies erlaubt ein zügiges, ordentliches Rillen der Seitenwände der Faltkiste, ohne dass die Eckbereiche der Faltkiste beim Rillen eingedrückt werden.

Das Bewegungssystem, an dem das Rillwerkzeug zur dreidimensionalen Verfahrbarkeit befestigt ist, kann entweder als ein Roboterarm oder ein Schienensystem ausgebildet sein. Ein Vorteil der vorliegenden Erfindung ist, dass mithilfe der Rillstation die Seitenwände von Faltkisten unterschiedlicher Größe zügig hintereinander gerillt werden können. Dabei ist die Kontur des Packguts für das Rillen der Seitenwände mittels der Rillstation unerheblich. Dadurch, dass die Rillrolle und die Gegendruckrolle nur einseitig, also nur an einer Seite, an einer gemeinsamen Halterung gehaltert sind, während die gegenüberliegenden Enden der Rillrolle und der Gegendruckrolle frei sind, kann das Rillwerkzeug so auf einer Seitenwand einer Faltkiste positioniert werden, dass diese zwischen der Rolle und der Gegendruckrolle einklemmbar und rillbar ist. Die Einstellung des Abstands zwischen Rillrolle und Gegendruckrolle kann pneumatisch oder motorisch erfolgen. Darüber hinaus kann bei Bedarf eine der Rollen mittels eines Antriebs aktiv angetrieben werden. Bevorzugt ist die Rillrolle als eine rotierbare Rillwelle ausgebildet, die an ihrem Umfang quer zu ihrer Längsachse ein Profil zur Einprägung einer Rille aufweist. Alternativ kann die Rillrolle eine feststehende Achse mit einem rotierbaren Rillrad umfassen. Die Gegendruckrolle kann optional an ihrem Umfang ein zum Profil bzw. zum Rillrad der Rillrolle komplementäres Gegenprofil aufweisen.

Bei dem Verfahren wird der Rillstation zunächst eine in vertikaler Richtung oben offene Faltkiste mit eingesetztem Packgut zugeführt. Zum Start des Rillens wird das Rillwerkzeug auf einer Seitenwand der Faltkiste positioniert, wobei die Rillrolle einerseits der Seitenwand und die Gegendruckrolle andererseits der Seitenwand senkrecht zum Boden der Faltkiste ausgerichtet werden. Anschließend wird die Seitenwand zwischen der Rillrolle und der Gegendruckrolle durch Verringern des Abstands zwischen den beiden Rollen eingeklemmt. Um eine Rille in die Seitenwände einzuprägen, umfährt das Rillwerkzeug dann die Seitenwände der Faltkiste, bis es seine Startposition wieder erreicht und die Faltkiste vollständig umfahren und jede der Seitenwände der Faltkiste gerillt wurde. Abschließend wird der Abstand zwischen den beiden Rollen vergrößert und die Faltkiste wird freigegeben. Für den Rillvorgang wird die Rillrolle bevorzugt auf der Innenseite der Faltkiste positioniert und die Gegendruckrolle auf der Außenseite, sodass die Seitenwände auf ihrer Innenseite gerillt werden. Dies hat den Vorteil, dass nach dem Rillen und Falten der dadurch definierten Deckelklappen an der Außenseite der Faltkiste eine saubere Kante entsteht. Aufgrund der Flexibilität der Rillstation können die Seitenwände bei Bedarf alternativ oder zusätzlich auf ihrer Außenseite gerillt werden.

Bevorzugte Ausführungsformen der Erfindung sind Gegenstand der abhängigen Patentansprüche.

Bei einer Ausführungsform wird die der ersten Seitenwand gegenüberliegende Seitenwand auf der ersten Rillhöhe gerillt und die der ersten Seitenwand benachbarten Seitenwände werden auf einer zweiten Rillhöhe, die in vertikaler Richtung um die in Schritt b) ermittelte Wandstärke zur ersten Rillhöhe versetzt ist, gerillt. Werden alle Seitenwände einer Faltkiste auf derselben Rillhöhe gerillt, wirken beim Einfalten der dadurch definierten Deckelklappen Rückstellkräfte auf die Deckelklappen, die dazu führen, dass die Deckelklappen nach dem Einfalten wieder Aufklappen, wenn keine Kraft dem Aufklappen entgegenwirkt. Das Rillen eines Paars einander gegenüberliegender Seitenwände einer Faltkiste auf einer anderen Rillhöhe als das Rillen der benachbarten Seitenwänden hat den Vorteil, dass die auf die Deckelklappen wirkenden Rückstellkräfte reduziert werden. Das Rillen der einander benachbarten Seitenwände mit vertikalem Versatz um nur eine Wandstärke sorgt zudem dafür, dass das ungenutzte Volumen oberhalb des Packguts durch das Rillen auf zwei unterschiedlichen Höhen nicht unnötig groß wird.

Alternativ kann aus der in Schritt b) ermittelten Füllhöhe des Packguts berechnet werden, ob bei einem Rillen der ersten Seitenwand und der der ersten Seitenwand gegenüberliegenden Seitenwand auf der ersten Rillhöhe ein späteres Schneiden der Faltkiste an ihren vertikalen Kanten bis zur ersten Rillhöhe und Einfalten der ersten Seitenwand und der der ersten Seitenwand gegenüberliegenden Seitenwand auf der ersten Rillhöhe zu einem Überlappen der ersten Seitenwand und der der ersten Seitenwand gegenüberliegenden Seitenwand führen wird oder nicht, und im Fall keines berechneten Überlapps die der ersten Seitenwand gegenüberliegende Seitenwand auf der ersten Rillhöhe gerillt werden und im Fall eines berechneten Überlapps die der ersten Seitenwand gegenüberliegende Seitenwand auf einer zweiten Rillhöhe, die in vertikaler Richtung um die in Schritt b) ermittelte Wandstärke zur ersten Rillhöhe versetzt ist, gerillt werden. Auf diese Weise werden die beim Einfalten auf die Deckelklappen wirkenden Rückstellkräfte weiter minimiert.

Zur weiteren Minimierung der beim Einfalten auf die Deckelklappen wirkenden Rückstellkräfte kann zusätzlich berechnet werden, ob bei einem Rillen der der ersten Seitenwand benachbarten Seitenwände auf einer dritten Rillhöhe, die ungleich der ersten und ungleich der zweiten Rillhöhe ist und die zu diesen in vertikaler Richtung um die in Schritt b) ermittelte Wandstärke versetzt ist, ein späteres Schneiden der Faltkiste an ihren vertikalen Kanten bis zur ersten Rillhöhe und Einfalten der der ersten Seitenwand benachbarten Seitenwände auf der dritten Rillhöhe zu einem Überlappen der der ersten Seitenwand benachbarten Seitenwände führen wird oder nicht und im Fall keines berechneten Überlapps die der ersten Seitenwand benachbarten Seitenwände auf der dritten Rillhöhe gerillt werden und im Fall eines berechneten Überlapps eine der ersten Seitenwand benachbarte Seitenwand auf der dritten Rillhöhe und die andere der ersten Seitenwand benachbarte Seitenwand auf einer vierten Rillhöhe, die ungleich der ersten, zweiten und dritten Rillhöhe ist und zu diesen in vertikaler Richtung um die in Schritt b) ermittelte Wandstärke versetzt ist, gerillt werden.

Erfindungsgemäß ist vorgesehen, dass das Rillen der Seitenwände der Faltkiste mittels einer Rillstation erfolgt, die ein Rillwerkzeug mit einer drehbar gelagerten Rillrolle zum Rillen eines flächigen Werkstücks und einer parallel zur Rillrolle drehbar gelagerten Gegendruckrolle umfasst, die zur Einstellung eines gegenseitigen Abstands einseitig an einer gemeinsamen Halterung gegeneinander verfahrbar gehaltert sind, wobei das Rillwerkzeug zur dreidimensionalen Verfahrbarkeit an einem Bewegungssystem befestigt ist. Zwar kann das Rillen der Seitenwände der Faltkiste auf unterschiedlichen Rillhöhen um jeweils eine Wandstärke versetzt mit konventionellen Rillwerkzeugen erfolgen. Besonders vorteilhaft ist es jedoch, wenn das Rillen mittels einer beschriebenen Rillstation erfolgt, da diese dazu geeignet ist, mehrere in vertikaler Richtung oben offene Faltkisten, die unterschiedliche Abmessungen aufweisen können und mit unterschiedlichem Packgut bepackt sein können, zügig hintereinander zu rillen.

Weiter bevorzugt ist vorgesehen, dass auf Basis der in Schritt b) ermittelten Wandstärke der Seitenwände der Faltkiste ein zum Rillen der Seitenwände geeigneter Abstand zwischen der Rillrolle und der Gegendruckrolle bestimmt wird. Je nach Wandstärke muss mehr oder weniger Kraft aufgewendet werden, um die Seitenwände der Faltkiste zu rillen. Dadurch, dass der Abstand zwischen den beiden Rollen in Abhängigkeit der Wandstärke eingestellt wird, wird verhindert, dass die Rille zu tief eingeprägt wird und die so definierte Deckelfalte womöglich abreißt. Zudem wird vermieden, dass ein mehrmaliges Umfahren der Faltkiste mit dem Rillwerkzeug notwendig ist, um in jede der Seitenwände eine Rille einzuprägen.

Besonders vorteilhaft ist, wenn die Faltkiste beim Rillvorgang durch Haltemittel in Position gehalten wird. So kann die Faltkiste während des Rillvorgangs nicht verrutschen. Die Haltemittel können beispielsweise als Vakuumsauger ausgebildet sein.

Weitere Einzelheiten und Vorteile der Erfindung ergeben sich aus der nachfolgenden speziellen Beschreibung und den Zeichnungen.

### Kurzbeschreibung der Zeichnungen

Es zeigen:
- Figur 1:: perspektivische Darstellung eines Rillwerkzeugs für eine Rillstation zum automatischen Rillen einer Faltkiste mit eingesetztem Packgut;
- Figur 2:: perspektivische Darstellung einer alternativen Ausführungsform eines Rillwerkzeugs;
- Figur 3:: Positionieren des Rillwerkzeugs nach Fig. 1 auf einer Seitenwand einer Faltkiste;
- Figur 4:: perspektivische Darstellung des Rillvorgangs mit einem Rillwerkzeug sowie
- Figur 5:: schematische Draufsicht auf einen Rillvorgang bei Erreichen des Rillwerkzeugs einer vertikalen Kante der Faltkiste.

### Beschreibung bevorzugter Ausführungsformen

Gleiche Bezugszeichen in den Figuren deuten auf gleiche oder analoge Elemente hin.

Figur 1 zeigt eine Ausführungsform eines Rillwerkzeugs 10 für eine Rillstation zum automatischen Rillen einer Faltkiste mit eingesetztem Packgut. Die Rillrolle 12 und die Gegendruckrolle 14 sind einseitig an einer gemeinsamen Halterung 16 gehaltert, wobei der Abstand zwischen den beiden Rollen 12, 14 veränderbar ist. Die gegenüberliegenden Enden der Rillrolle 12 und der Gegendruckrolle 14 sind frei, sodass eine Seitenwand einer Faltkiste zwischen den Rollen 12, 14 einklemmbar und rillbar ist. Bei der gezeigten Ausführungsform ist die Rillrolle 12 als eine rotierbare Rillwelle ausgebildet, die an ihrem Umfang quer zu ihrer Längsachse ein Profil zur Einprägung einer Rille in Form eines Prägerings 121 aufweist. Alternativ kann die Rillrolle 12 eine feststehende Achse mit einem rotierbaren Rillrad umfassen (hier nicht gezeigt). Die Gegendruckrolle 14 kann an ihrem Umfang ein zum Profil bzw. zum Rillrad der Rillrolle komplementäres Gegenprofil aufweisen (hier nicht gezeigt).

Darüber hinaus kann eine der Rollen 12, 14 mittels eines Antriebs 18 aktiv angetrieben werden, wie die in Figur 2 dargestellte, alternative Ausführungsform eines Rillwerkzeugs für eine Rillstation zum automatischen Rillen einer Faltkiste mit eingesetztem Packgut zeigt. Der Antrieb 18 kann, wie in Figur 2 gezeigt, am freien Ende oder, wie in Figur 4 gezeigt, am gehalterten Ende der Rillrolle 12 angeordnet sein. Es ist ebenfalls denkbar, zusätzlich oder alternativ die Gegendruckrolle 14 mittels eines Antriebs 18 anzutreiben (hier nicht gezeigt).

Figur 3 zeigt das Positionieren des Rillwerkzeugs 10 aus Figur 1 auf einer Seitenwand 22 einer Faltkiste 20. Mittels einer optischen Messeinrichtung 60 werden die Füllhöhe des in einer in vertikaler Richtung oben offenen Faltkiste 20 eingesetzten Packguts 56 sowie die Abmessungen der Faltkiste 20 ermittelt. Dann wird das Rillwerkzeug 10 mithilfe eines Roboterarms oder eines Schienensystems (hier nicht gezeigt) so auf einer Seitenwand 22 der Faltkiste 20 positioniert, dass die Rillrolle 12 einerseits der Seitenwand 22 und die Gegendruckrolle 14 andererseits der Seitenwand 22 senkrecht zum Boden der Faltkiste 20 ausgerichtet werden. Durch Verringern des Abstands zwischen den beiden Rollen 12, 14 wird die Seitenwand 22 zwischen der Rillrolle 12 und der Gegendruckrolle 14 eingeklemmt. Bevorzugt ist die Rillrolle 12 auf der Innenseite der Faltkiste 20 positioniert und die Gegendruckrolle 14 auf der Außenseite, sodass die Seitenwände auf ihrer Innenseite gerillt werden.

Alternativ kann die Rillrolle 12 auf der Außenseite und die Gegendruckrolle 14 auf der Innenseite der Faltkiste 20 positioniert werden, wie in Figur 4 gezeigt. Figur 4 zeigt das Rillen einer Seitenwand 22, wobei das Rillwerkzeug 10 auf einer der Füllhöhe des Packguts 56 zugeordneten ersten Rillhöhe entlang der Seitenwand 22 fährt. Bei der hier gezeigten Ausführungsform wird die Rillrolle 12 mittels eines am gehalterten Ende der Rillrolle 12 angeordneten Antriebs 18 angetrieben. Vorteilhaft wird die Faltkiste 20 beim Rillvorgang durch Haltemittel in Position gehalten (hier nicht gezeigt).

Figur 5 zeigt den erfindungsgemäßen Rillvorgang im Eckbereich der Faltkiste 20. Erreichen die beiden Rollen 12, 14 des Rillwerkzeugs 10 eine vertikale Kante der Faltkiste 20, wo zwei Seitenwände 22, 24 aufeinandertreffen, wird die außerhalb der Faltkiste 20 angeordnete Rolle 14 um die innerhalb der Faltkiste 20 angeordnete Rolle 12 um 90° geschwenkt, wobei der Abstand zwischen der Rillrolle 12 und der Gegendruckrolle 14 verändert wird, sodass die Eckbereiche der Faltkiste 20 beim Rillen nicht eingedrückt werden. Dabei kann bei der Schwenkung zwischen 0° und 45° der Abstand vergrößert und zwischen 45° und 90° wieder verringert werden.

Natürlich stellen die in der speziellen Beschreibung diskutierten und in den Figuren gezeigten Ausführungsformen nur illustrative Ausführungsbeispiele der vorliegenden Erfindung dar. Dem Fachmann ist im Lichte der hiesigen Offenbarung ein breites Spektrum von Variationsmöglichkeiten an die Hand gegeben.

## Patentansprüche

1. Verfahren zum automatischen Rillen einer Faltkiste (20) mit eingesetztem Packgut (56), wobei das Rillen der Seitenwände (22, 24, 26) der Faltkiste (20) mittels einer Rillstation (1) erfolgt, die ein Rillwerkzeug (10) mit einer drehbar gelagerten Rillrolle (12) zum Rillen eines flächigen Werkstücks und einer drehbar gelagerten Gegendruckrolle (14) umfasst, die einseitig an einer gemeinsamen Halterung (16)
gehaltert sind, wobei der Abstand zwischen den beiden Rollen (12, 14) veränderbar ist, wobei das Rillwerkzeug (10) zur dreidimensionalen Verfahrbarkeit an einem Bewegungssystem befestigt ist,
und wobei folgende Schritte durchgeführt werden:
a) Bereitstellen der in vertikaler Richtung oben offenen Faltkiste (20) mit eingesetztem Packgut (56),
b) Ermitteln der Abmessungen der Faltkiste (20) und der Füllhöhe des Packguts (56),
c) Rillen der Seitenwände (22, 24, 26) der Faltkiste (20), wobei eine erste Seitenwand auf einer der in Schritt b) ermittelten Füllhöhe zugeordneten ersten Rillhöhe (30) gerillt wird,
**dadurch gekennzeichnet,**
**dass** die Gegendruckrolle (14) parallel zur Rillrolle (12) gelagert ist,
**dass** die Gegendruckrolle (14) und die Rillrolle (12) zur Einstellung eines gegenseitigen Abstands gegeneinander verfahrbar sind,
und **dass** während des Rillvorgangs bei Erreichen einer vertikalen Kante der Faltkiste (20) durch das Rillwerkzeug (10) die außerhalb der Faltkiste (20) angeordnete Rolle um die innerhalb der Faltkiste (20) angeordnete Rolle um 90° geschwenkt wird, wobei der Abstand zwischen der Rillrolle (12) und der Gegendruckrolle (14) verändert wird.

2. Verfahren nach Anspruch 1, **dadurch gekennzeichnet, dass** in Schritt b) aus den mittels einer optischen Messeinrichtung (60) gemessenen Außenmaßen der Faltkiste (20) durch einen Abgleich mit in einem Datenspeicher gespeicherten Daten eine Wandstärke der Seitenwände (22, 24, 26) ermittelt wird.

3. Verfahren nach Anspruch 2, **dadurch gekennzeichnet, dass** die der ersten Seitenwand gegenüberliegende Seitenwand auf der ersten Rillhöhe (30) gerillt wird und die der ersten Seitenwand benachbarten Seitenwände auf einer zweiten Rillhöhe, die in vertikaler Richtung um die in Schritt b) ermittelte Wandstärke zur ersten Rillhöhe (30) versetzt ist, gerillt werden.

4. Verfahren nach Anspruch 2, **dadurch gekennzeichnet, dass** aus der in Schritt b) ermittelten Füllhöhe des Packguts (56) berechnet wird, ob bei einem Rillen der ersten Seitenwand und der der ersten Seitenwand gegenüberliegenden Seitenwand auf der ersten Rillhöhe (30) ein späteres Schneiden der Faltkiste (20) an ihren vertikalen Kanten bis zur ersten Rillhöhe (30) und Einfalten der ersten Seitenwand und der der ersten Seitenwand gegenüberliegenden Seitenwand auf der ersten Rillhöhe (30) zu einem Überlappen der ersten Seitenwand und der der ersten Seitenwand gegenüberliegenden Seitenwand führen wird oder nicht, und im Fall keines berechneten Überlapps die der ersten Seitenwand gegenüberliegende Seitenwand auf der ersten Rillhöhe (30) gerillt wird und im Fall eines berechneten Überlapps die der ersten Seitenwand gegenüberliegende Seitenwand auf einer zweiten Rillhöhe, die in vertikaler Richtung um die in Schritt b) ermittelte Wandstärke zur ersten Rillhöhe (30) versetzt ist, gerillt wird.

5. Verfahren nach Anspruch 4, **dadurch gekennzeichnet, dass** berechnet wird, ob bei einem Rillen der der ersten Seitenwand benachbarten
Seitenwände auf einer dritten Rillhöhe, die ungleich der ersten (30) und ungleich der zweiten Rillhöhe ist und die zu diesen in vertikaler Richtung um die in Schritt b) ermittelte Wandstärke versetzt ist, ein späteres Schneiden der Faltkiste an ihren vertikalen Kanten bis zur ersten Rillhöhe (30) und Einfalten der der ersten Seitenwand benachbarten Seitenwände auf der dritten Rillhöhe zu einem Überlappen der der ersten Seitenwand benachbarten Seitenwände führen wird oder nicht und im Fall keines berechneten Überlapps die der ersten Seitenwand benachbarten Seitenwände auf der dritten Rillhöhe gerillt werden und im Fall eines berechneten Überlapps eine der ersten Seitenwand benachbarte Seitenwand auf der dritten Rillhöhe und die andere der ersten Seitenwand benachbarte Seitenwand auf einer vierten Rillhöhe, die ungleich der ersten (30), zweiten und dritten Rillhöhe ist und zu diesen in vertikaler Richtung um die in Schritt b) ermittelte Wandstärke versetzt ist, gerillt werden.

6. Verfahren nach einem der Anspruche 2 bis 5, **dadurch gekennzeichnet, dass** auf Basis der in Schritt b) ermittelten Wandstärke der Seitenwände (22, 24, 26)
der Faltkiste (20) ein zum Rillen der Seitenwände (22, 24, 26) geeigneter Abstand zwischen der Rillrolle (12) und der Gegendruckrolle (14) bestimmt wird.

7. Verfahren nach einem der vorangehenden Anspruche, **dadurch gekennzeichnet, dass** die Faltkiste (20) beim Rillvorgang durch Haltemittel in Position gehalten wird.

8. Rillstation zum automatischen Rillen einer Faltkiste (20) mit eingesetztem Packgut (56), umfassend ein Rillwerkzeug (10) mit einer drehbar gelagerten Rillrolle (12) zum Rillen eines flächigen Werkstücks und einer drehbar gelagerten Gegendruckrolle (14), die einseitig an einer gemeinsamen Halterung (16) gehaltert sind, wobei der Abstand zwischen den beiden Rollen (12, 14) veränderbar ist, wobei das Rillwerkzeug (10) zur dreidimensionalen Verfahrbarkeit an einem Bewegungssystem befestigt ist, **dadurch gekennzeichnet, dass** die Gegendruckrolle (14) parallel zur Rillrolle (12) gelagert ist, dass die Gegendruckrolle (14) und die Rillrolle (12) zur Einstellung eines gegenseitigen Abstands gegeneinander verfahrbar sind, und dass während des Rillvorgangs bei Erreichen einer vertikalen Kante der Faltkiste (20) durch das Rillwerkzeug (10) die außerhalb der Faltkiste (20) angeordnete Rolle um die innerhalb der Faltkiste (20) angeordnete Rolle um 90° geschwenkt werden kann, wobei der Abstand zwischen der Rillrolle (12) und der Gegendruckrolle (14) verändert werden kann.

9. Rillwerkzeug (10) für eine Rillstation zum automatischen Rillen einer Faltkiste (20) mit eingesetztem Packgut (56), mit einer drehbar gelagerten Rillrolle (12) zum Rillen eines flächigen Werkstücks und einer drehbar gelagerten Gegendruckrolle (14), die einseitig an einer gemeinsamen Halterung (16) gehaltert sind, wobei der Abstand zwischen den beiden Rollen (12, 14) veränderbar ist, wobei das Rillwerkzeug (10) zur dreidimensionalen Verfahrbarkeit an einem Bewegungssystem befestigt ist, **dadurch gekennzeichnet, dass** die Gegendruckrolle (14) parallel zur Rillrolle (12) gelagert ist, dass die Gegendruckrolle (14) und die Rillrolle (12) zur Einstellung eines gegenseitigen Abstands gegeneinander verfahrbar sind, und dass während des Rillvorgangs bei Erreichen einer vertikalen Kante der Faltkiste (20) durch das Rillwerkzeug (10) die außerhalb der Faltkiste (20) angeordnete Rolle um die innerhalb der Faltkiste (20) angeordnete Rolle um 90° geschwenkt werden kann, wobei der Abstand zwischen der Rillrolle (12) und der Gegendruckrolle (14) verändert werden kann.

## Claims

1. Method for automatically scoring a folding box (20) having inserted packaged goods (56), the scoring of the lateral walls (22, 24, 26) of the folding box (20) being carried out by means of a scoring station (1) which comprises a scoring tool (10) having a rotatably mounted scoring roller (12) for scoring a planar workpiece and a rotatably mounted counterpressure roller (14), which rollers are held on one side on a common holder (16), the distance between the two rollers (12, 14) being changeable and the scoring tool (10) being fastened to a movement system for three-dimensional movability,
and the following steps being carried out:
a) providing the folding box (20), which is open at the top in the vertical direction, with inserted packaged goods (56),
b) determining the dimensions of the folding box (20) and the fill level of the packaged goods (56),
c) scoring the lateral walls (22, 24, 26) of the folding box (20), a first lateral wall being scored at a first scoring height (30) associated with the fill level determined in step b),
**characterized in that**
the counterpressure roller (14) is mounted in parallel with the scoring roller (12),
**that** the counterpressure roller (14) and the scoring roller (12) can be moved relative to one another in order to set a distance to one another,
**and in that** during the scoring process, when the scoring tool (10) reaches a vertical edge of the folding box (20), the roller arranged outside the folding box (20) is pivoted by 90° about the roller arranged within the folding box (20), the distance between the scoring roller (12) and the counterpressure roller (14) being changed.

2. Method according to claim 1, **characterized in that** in step b), a wall thickness of the lateral walls (22, 24, 26) is determined from the external dimensions of the folding box (20), which are measured by means of an optical measuring device (60), by comparison with data stored in a data memory.

3. Method according to claim 2, **characterized in that** the lateral wall opposite the first lateral wall is scored at the first scoring height (30) and the lateral walls adjacent to the first lateral wall are scored at a second scoring height which is offset in the vertical direction by the wall thickness determined in step b) with respect to the first scoring height (30).

4. Method according to claim 2, **characterized in that,** from the fill level of the packaged goods (56) determined in step b), it is calculated whether or not, in the case of a scoring of the first lateral wall and the lateral wall opposite the first lateral wall at the first scoring height (30), later cutting of the folding box (20) at its vertical edges up to the first scoring height (30) and folding of the first lateral wall and the lateral wall opposite the first lateral wall at the first scoring height (30) will result in overlapping of the first lateral wall and the lateral wall opposite the first lateral wall, and in the case that no overlap is calculated, the lateral wall opposite the first lateral wall is scored at the first scoring height (30), and in the case that an overlap is calculated, the lateral wall opposite the first lateral wall is scored at a second scoring height which is offset in the vertical direction by the wall thickness determined in step b) with respect to the first scoring height (30).

5. Method according to claim 4, **characterized in that** it is calculated whether or not, in the case of a scoring of the lateral walls adjacent to the first lateral wall at a third scoring height, which is not equal to the first scoring height (30) and not equal to the second scoring height and which is offset in the vertical direction by the wall thickness determined in step b) with respect to these scoring heights, later cutting of the folding box at its vertical edges up to the first scoring height (30) and folding of the lateral walls adjacent to the first lateral wall at the third scoring height will result in overlapping of the lateral walls adjacent to the first lateral wall, and in the case that no overlap is calculated, the lateral walls adjacent to the first lateral wall are scored at the third scoring height, and in the case that an overlap is calculated, a lateral wall adjacent to the first lateral wall is scored at the third scoring height and the other lateral wall adjacent to the first lateral wall is scored at a fourth scoring height which is not equal to the first scoring height (30), second scoring height and third scoring height and is offset in the vertical direction by the wall thickness determined in step b) with respect to these scoring heights.

6. Method according to any of claims 2 to 5, **characterized in that** a distance between the scoring roller (12) and the counterpressure roller (14) that is suitable for scoring the lateral walls (22, 24, 26) is determined on the basis of the wall thickness of the lateral walls (22, 24, 26) of the folding box (20) determined in step b).

7. Method according to any of the preceding claims, **characterized in that** the folding box (20) is held in position by means of holding means during the scoring process.

8. Scoring station for automatically scoring a folding box (20) having inserted packaged goods (56), comprising a scoring tool (10) having a rotatably mounted scoring roller (12) for scoring a planar workpiece and a rotatably mounted counterpressure roller (14), which rollers are held on one side on a common holder (16), the distance between the two rollers (12, 14) being changeable, and the scoring tool (10) being fastened to a movement system for three-dimensional movability, **characterized in that** the counterpressure roller (14) is mounted in parallel with the scoring roller (12), **that** the counterpressure roller (14) and the scoring roller (12) can be moved relative to one another in order to set a distance to one another, **and in that** during the scoring process, when the scoring tool (10) reaches a vertical edge of the folding box (20), the roller arranged outside the folding box (20) can be pivoted by 90° about the roller arranged within the folding box (20), the distance between the scoring roller (12) and the counterpressure roller (14) being changeable.

9. Scoring tool (10) for a scoring station for automatically scoring a folding box (20) having inserted packaged goods (56), comprising a rotatably mounted scoring roller (12) for scoring a planar workpiece and a rotatably mounted counterpressure roller (14), which rollers are held on one side on a common holder (16), the distance between the two rollers (12, 14) being changeable and the scoring tool (10) being fastened to a movement system for three-dimensional movability, **characterized in that** the counterpressure roller (14) is mounted in parallel with the scoring roller (12), **that** the counterpressure roller (14) and the scoring roller (12) can be moved relative to one another in order to set a distance to one another, **and in that** during the scoring process, when the scoring tool (10) reaches a vertical edge of the folding box (20), the roller arranged outside the folding box (20) can be pivoted by 90° about the roller arranged within the folding box (20), the distance between the scoring roller (12) and the counterpressure roller (14) being changeable.

## Revendications

1. Procédé pour le rainurage automatique d'une boîte pliante (20) avec un produit (56) inséré,
dans lequel le rainurage des parois latérales (22, 24, 26) de la boîte pliante (20) s'effectue au moyen d'un poste de rainurage (1), qui comprend un outil de rainurage (10) avec un rouleau de rainurage (12) monté rotatif pour le rainurage d'une pièce plane et un rouleau de contre-pression (14) monté rotatif, qui sont retenus unilatéralement sur un élément de retenue (16) commun, dans lequel la distance entre les deux rouleaux (12, 14) peut être modifiée, dans lequel l'outil de rainurage (10) est fixé sur un système de mouvement pour une mobilité tridimensionnelle,
et dans lequel les étapes suivantes sont mises en oeuvre :
a) la fourniture de la boîte pliante (20) ouverte par le haut dans la direction verticale avec le produit (56) inséré,
b) la détermination des dimensions de la boîte pliante (20) et de la hauteur de remplissage du produit (56),
c) le rainurage des parois latérales (22, 24, 26) de la boîte pliante (20), dans lequel une première paroi latérale est rainurée sur une première hauteur de rainurage (30) associée à la hauteur de remplissage déterminée dans l'étape b) ,
**caractérisé en ce**
**que** le rouleau de contre-pression (14) est monté parallèlement au rouleau de rainurage (12),
**que** le rouleau de contre-pression (14) et le rouleau de rainurage (12) sont déplaçables l'un par rapport à l'autre pour l'ajustement d'une distance mutuelle,
et **que** pendant le processus de rainurage lorsqu'une arête verticale de la boîte pliante (20) est atteinte par l'outil de rainurage (10) le rouleau disposé à l'extérieur de la boîte pliante (20) est amené à pivoter de 90° autour du rouleau disposé à l'intérieur de la boîte pliante (20), dans lequel la distance entre le rouleau de rainurage (12) et le rouleau de contre-pression (14) est modifiée.

2. Procédé selon la revendication 1, **caractérisé en ce que** dans l'étape b) une épaisseur de paroi des parois latérales (22, 24, 26) est déterminée à partir des dimensions extérieures de la boîte pliante (20) mesurées au moyen d'un dispositif de mesure optique (60) par une comparaison avec des données mises en mémoire dans une mémoire de données.

3. Procédé selon la revendication 2, **caractérisé en ce que** la paroi latérale opposée à la première paroi latérale est rainurée sur la première hauteur de rainurage (30) et les parois latérales voisines de la première paroi latérale sont rainurées sur une deuxième hauteur de rainurage, qui est décalée dans la direction verticale de l'épaisseur de paroi déterminée dans l'étape b) par rapport à la première hauteur de rainurage (30).

4. Procédé selon la revendication 2, **caractérisé en ce qu'**il est calculé à partir de la hauteur de remplissage du produit (56) déterminée dans l'étape b) si lors d'un rainurage de la première paroi latérale et de la paroi latérale opposée à la première paroi latérale sur la première hauteur de rainurage (30) une découpe ultérieure de la boîte pliante (20) sur ses arêtes verticales jusqu'à la première hauteur de rainurage (30) et le repliage de la première paroi latérale et de la paroi latérale opposée à la première paroi latérale sur la première hauteur de rainurage (30) entraînera un chevauchement de la première paroi latérale et de la paroi latérale opposée à la première paroi latérale ou non, et dans le cas où un chevauchement n'est pas calculé la paroi latérale opposée à la première paroi latérale est rainurée sur la première hauteur de rainurage (30) et dans le cas d'un chevauchement calculé la paroi latérale opposée à la première paroi latérale est rainurée sur une deuxième hauteur de rainurage, qui est décalée dans la direction verticale de l'épaisseur de paroi déterminée dans l'étape b) par rapport à la première hauteur de rainurage (30).

5. Procédé selon la revendication 4, **caractérisé en ce qu'**il est calculé si lors d'un rainurage des parois latérales voisines de la première paroi latérale sur une troisième hauteur de rainurage, qui est différente de la première (30) et différente de la deuxième hauteur de rainurage et qui est décalée de celles-ci dans la direction verticale de l'épaisseur de paroi déterminée dans l'étape b), une découpe ultérieure de la boîte pliante sur ses arêtes verticales jusqu'à la première hauteur de rainurage (30) et le repliage des parois latérales voisines de la première paroi latérale sur la troisième hauteur de rainurage entraînera ou non un chevauchement des parois latérales voisines de la première paroi latérale et dans le cas où aucun chevauchement n'est calculé les parois latérales voisines de la première paroi latérale sont rainurées sur la troisième hauteur de rainurage et dans le cas d'un chevauchement calculé une paroi latérale voisine de la première paroi latérale est rainurée sur la troisième hauteur de rainurage et l'autre paroi latérale voisine de la première paroi latérale est rainurée sur une quatrième hauteur de rainurage, qui est différente de la première (30), deuxième et troisième hauteur de rainurage et est décalée dans la direction verticale de l'épaisseur de paroi déterminée dans l'étape b) par rapport à celles-ci.

6. Procédé selon l'une quelconque des revendications 2 à 5, **caractérisé en ce que** sur la base de l'épaisseur de paroi des parois latérales (22, 24, 26) de la boîte pliante (20) déterminée dans l'étape b) une distance adaptée au rainurage des parois latérales (22, 24, 26) entre le rouleau de rainurage (12) et le rouleau de contre-pression (14) est définie.

7. Procédé selon l'une quelconque des revendications précédentes, **caractérisé en ce que** la boîte pliante (20) est retenue en position par des moyens de retenue lors du processus de rainurage.

8. Poste de rainurage pour le rainurage automatique d'une boîte pliante (20) avec un produit (56) inséré, comprenant un outil de rainurage (10) avec un rouleau de rainurage (12) monté rotatif pour le rainurage d'une pièce plane et un rouleau de contre-pression (14) monté rotatif, qui sont retenus unilatéralement sur un élément de retenue (16) commun, dans lequel la distance entre les deux rouleaux (12, 14) peut être modifiée, dans lequel l'outil de rainurage (10) est fixé sur un système de mouvement pour une mobilité tridimensionnelle, **caractérisé en ce que** le rouleau de contre-pression (14) est monté parallèlement au rouleau de rainurage (12), que le rouleau de contre-pression (14) et le rouleau de rainurage (12) sont déplaçables l'un par rapport à l'autre pour l'ajustement d'une distance mutuelle, et que pendant le processus de rainurage lorsqu'une arête verticale de la boîte pliante (20) est atteinte par l'outil de rainurage (10) le rouleau disposé à l'extérieur de la boîte pliante (20) peut être amené à pivoter de 90° autour du rouleau disposé à l'intérieur de la boîte pliante (20), dans lequel la distance entre le rouleau de rainurage (12) et le rouleau de contre-pression (14) est modifiée.

9. Outil de rainurage (10) pour un poste de rainurage pour le rainurage automatique d'une boîte pliante (20) avec un produit (56) inséré, avec un rouleau de rainurage (12) monté rotatif pour le rainurage d'une pièce plane et un rouleau de contre-pression (14) monté rotatif, qui sont retenus unilatéralement sur un élément de retenue (16) commun, dans lequel la distance entre les deux rouleaux (12, 14) peut être modifiée, dans lequel l'outil de rainurage (10) est fixé sur un système de mouvement pour permettre une mobilité tridimensionnelle, **caractérisé en ce que** le rouleau de contre-pression (14) est monté parallèlement au rouleau de rainurage (12), que le rouleau de contre-pression (14) et le rouleau de rainurage (12) sont déplaçables l'un par rapport à l'autre pour l'ajustement d'une distance mutuelle, et que pendant le processus de rainurage lorsqu'une arête verticale de la boîte pliante (20) est atteinte par l'outil de rainurage (10) le rouleau disposé à l'extérieur de la boîte pliante (20) est amené à pivoter de 90° autour du rouleau disposé à l'intérieur de la boîte pliante (20), dans lequel la distance entre le rouleau de rainurage (12) et le rouleau de contre-pression (14) peut être modifiée.
